# EUROPÄISCHE PATENTSCHRIFT

(11) **EP 2 043 475 B1**
(45) Veröffentlichungstag und Bekanntmachung des Hinweises auf die Patenterteilung: **26.08.2020**
(21) Anmeldenummer: 07801150.9
(22) Anmeldetag: 12.07.2007
(51) Int. Cl.: A44B 11/25, A44B 11/26, A45C 13/10

(54) **MAGNETSTECKSCHNALLE**
MAGNETIC QUICK-RELEASE BUCKLE
BOUCLE MAGNÉTIQUE

(30) Priorität: 12.07.2006 DE 102006032522
(43) Veröffentlichungstag der Anmeldung: 08.04.2009
(73) Patentinhaber: Fidlock GmbH, 30659 Hannover (DE)
(72) Erfinder: FIEDLER, Joachim, 10559 Berlin (DE)
(74) Vertreter: Maikowski & Ninnemann Patentanwälte Partnerschaft mbB
(86) Internationale Anmeldenummer: PCT/DE2007/001244
(87) Internationale Veröffentlichungsnummer: WO 2008/006356

(56) Entgegenhaltungen:
- EP-A1- 0 590 207
- WO-A-03/005847
- DE-U1- 29 903 507
- FR-A- 2 361 129
- FR-A- 2 394 266
- FR-A- 2 612 378
- US-A- 5 323 516

## Beschreibung

Die Erfindung betrifft eine Steckschnalle, die vorzugsweise zum Verbinden von Bändern, Gurten oder Riemen mit geringerer Belastung vorgesehen ist.

Aus dem Stand der Technik bekannte mechanische Steckschnallen bestehen aus zwei Teilen, die zusammensteckbar sind und die sich dabei formschlüssig verriegeln. Mechanische Steckschnallen werden mittels einer vorbestimmten Kraft zusammengesteckt und mit einer vorbestimmten Kraft geöffnet, wobei jeweils Federn gespannt werden müssen.

Ein wesentliches Merkmal dieser Schnallenart ist, daß die Steckeraufnahme so ausgebildet ist, daß der Stecker auf einer vorbestimmten Bahn, meist geradlinig, in der Steckeraufnahme geführt wird. Diese Führung erfolgt nahezu kraftfrei bis zu einem bestimmten Abschnitt, an dem der Stecker auf federnde Verriegelungselemente trifft. Wird der Stecker nunmehr mit einer vorbestimmten Kraft weiter in die Steckeraufnahme gedrückt, werden die federnden Verriegelungselemente aufgespreizt oder zusammengedrückt, so daß ein Einschnappen des Steckers erfolgt und somit die formschlüssige Verbindung entsteht.

Diese herkömmlichen Steckschnallen weisen die Eigenschaft auf, daß das Einführen des Steckers nur eine einfache Handbewegungen erfordert und ggf. sogar mit einer Hand durchgeführt werden kann. Es ist lediglich erforderlich, den Stecker auf die Steckeraufnahmeöffnung zu setzen und dann den Stecker in die Steckeraufnahmeöffnung einzuführen. Um jedoch die formschlüssige Verriegelung zu bewirken, muß am Ende der Einführbewegung die vorstehend bereits erwähnte Verriegelungskraft aufgebracht werden. Das kann unter bestimmten Umständen von Nachteil oder zumindest unhandlich sein.

Die FR 2 394 266 offenbart eine Magnetsteckschnalle mit zwei ineinander steckbaren Platten, an denen jeweils ein Gurt befestigt ist. Im ineinander gesteckten Zustand ist ein konischer Stift mit einem Magneten in eine Öffnung in beiden Platten einführbar, so daß die Platten über den konischen Stift mechanisch aneinander gehalten werden. Der Magnet steht dabei mit einer dritten Platte aus Stahl oder Eisen, die an der ersten Platte angeordnet ist, in magnetischer Wechselwirkung, so daß der konische Stift in der Öffnung gehalten wird. Die EP 0 590 207 A1 offenbart eine Magnetsteckschnalle nach dem Oberbegriff des Anspruchs 1.

Demzufolge ist es die Aufgabe der Erfindung, eine Steckschnalle bereitzustellen, die eine verbesserte Bedienbarkeit beim Schließen ermöglicht.

Diese Aufgabe wird mit einer Magnetsteckschnalle nach Anspruch 1 gelöst.

Eine Magnetsteckschnalle weist einen Stecker und eine Steckeraufnahme auf, wobei der Stecker so ausgebildet ist, daß er in die Steckeraufnahme steckbar ist.

An dem Stecker und an der Steckeraufnahme ist eine Befestigungsvorrichtung vorgesehen, an der ein Gurtband oder ein anderes flexibles Material befestigt werden kann.

Am Stecker ist wenigstens ein ferromagnetischer Anker und an der Steckeraufnahme ist wenigstens ein Magnet vorgesehen, wobei dem Fachmann klar ist, daß gleichwirkend der Magnet auch am Stecker und der ferromagnetische Anker an oder in der Steckeraufnahme angeordnet sein kann, bzw sowohl in Stecker wie Steckeraufnahme Magnete vorgesehen sind. Im angezogenen Zustand liegen sich Magnet und Anker in einer Magnet-Anker-Ebene gegenüber und ziehen sich mit einer magnetischen Anzugskraft F an. Diese Anzugskraft F ist so ausgelegt, damit die Steckschnalle die betriebstechnisch gewünschte Haltekraft des Steckers aus der Steckeraufnahme aufweist.

Die Erfindung weist folgende Vorteile auf: Die Magnetsteckschnalle zieht sich von selbst zusammen, d. h. der Stecker wird lediglich in die Steckeraufnahme gesteckt und auf Grund der Magnetkraft F festgehalten. Diese Eigenschaft kann keine Steckschalle, die auf einem Feder-Schnapp-Mechanismus beruht, aufweisen, da bei einem Feder-Schnapp-Mechanismus beim Einstecken immer eine Federkraft überwunden werden muß.

Durch den Einsatz neuartiger, sehr starker Magnete kann die Steckschnalle, bezogen auf die Zuhaltekraft, relativ klein und leicht gebaut werden. Der Nachteil derart starker Magnete besteht jedoch in der schweren Trennbarkeit der Magnete vom Anker. Werden Magnet und Anker von Hand getrennt, entsteht immer eine als unangenehm empfundene ruckartige Öffnungsbewegung. Die erfindungsgemäße Magnetsteckschnalle dagegen läßt sich sehr weich öffnen, was von dem Benutzer als angenehm empfunden wird.

Nachfolgend werden die Funktion und die Wirkung der Öffnungsvorrichtung beschrieben. Die Öffnungsvorrichtung bewirkt, daß der Magnet vom Anker oder der Anker vom Magnet geschoben wird, d. h. der Anker wird beim Schließen durch die Magnetkraft in einer Richtung x auf den Magneten gezogen, das Entfernen des Ankers erfolgt jedoch nicht in der entgegengesetzten Richtung, sondern in einer Richtung y, die nicht identisch ist mit der Richtung x. Mit anderen Worten, im Schließzustand steht der Anker dem Magneten in der Magnet-Anker-Ebene gegenüber. Zum Öffnen wird der Anker relativ zum Magneten in dieser Ebene verschoben, bis die Magnetkraft zwischen Anker und Magnet ausreichend klein ist. Dies geschieht erfindungsgemäß über eine Öffnungsvorrichtung.

Nach Anspruch 2 sind im Stecker und in der Steckeraufnahme je ein Magnetpol vorgesehen, der so angeordnet ist, dass er im geschlossenen Zustand der Magnetsteckschnalle jeweils einem ferromagnetischen Anker anziehend gegenüber steht und der so polarisiert ist, dass beim Betätigen der Öffnungsvorrichtung sich die Magnetpole abstoßend gegenüber stehen. Dadurch entsteht eine weiche Öffnungshaptik.

Nach Anspruch 3 sind im Stecker und in der Steckeraufnahme je zwei Magnetpole vorgesehen, die so polarisiert sind, dass sie sich im geschlossenen Zustand der Magnetsteckschnalle paarweise anziehend gegenüber stehen.

Nach Anspruch 4 sind Magnet und Anker so dimensioniert, angeordnet und gelagert, daß sich beim Einstecken des Steckers in die Steckeraufnahme Magnet und Anker weitgehend selbsttätig in die Magnet-Anker-Ebene ausrichten. Dem Fachmann ist klar, daß die Öffnungsvorrichtung gut gelagert sein muß, d. h. nur eine geringe Reibung aufweisen darf, damit sich der Anker unter dem Einfluß der Magnetkraft zurückstellt.

Nach Anspruch 5 ist an der Öffnungsvorrichtung eine Rückstellfeder angeordnet, die nach dem Öffnen der Steckerschnalle die Öffnungsvorrichtung in die Ausgangsstellung zurückstellt. Diese Weiterbildung der Erfindung stellt sicher, daß sich Magnet und Anker beim Zusammenstecken immer in einer optimalen Anzugsposition gegenüber stehen.

Nach Anspruch 6 ist die Öffnungsvorrichtung so ausgebildet, daß die Verschiebung des Ankers in der Magnet-Anker-Ebene relativ zum Magneten so erfolgt, daß sich die anziehenden Flächen nicht berühren. Dadurch wird verhindert, daß die sich anziehenden Flächen aufeinander reiben und erreicht, daß eine weiche Öffnungshaptik entsteht.

Nach Anspruch 7 sind sich anziehenden Flächen von Magnet und Anker in einer Richtung gebogen, d. h. der Magnetfläche ist z. B. konvex ausgebildet und die Ankerfläche ist konkav ausgebildet. Es ist zu betonen, daß die Magnetfläche nicht den gleichen Radius wie die Ankerfläche haben muß, wenn damit eine bestimmte Öffnungshaptik erzielt werden soll.

Nach Anspruch 8 bilden die sich anziehenden Flächen einen Kreisbogenabschnitt mit gleichem Kreismittelpunkt.

Die Erfindung wird nachfolgend an Hand von Ausführungsbeispielen und anhängenden Zeichnungen näher erläutert:
- Fig. 1: zeigt eine erste Ausführungsform der Erfindung im geschlossenen Zustand, wobei
- Fig. 1a: einen Querschnitt,
- Fig. 1b: eine perspektivische Darstellung und
- Fig. 1c: eine Draufsicht zeigen.

- Fig. 2: zeigt die erste Ausführungsform der Erfindung im geöffneten Zustand, wobei
- Fig. 2a: den Querschnitt,
- Fig. 2b: die perspektivische Darstellung und
- Fig. 2c: die Draufsicht zeigen.

- Fig. 3: zeigt eine Explosionsdarstellung der ersten Ausführungsform der Erfindung.

- Fig. 4: zeigt eine Explosionsdarstellung einer modifizierten ersten Ausführungsform der Erfindung.

- Fig. 5: zeigt eine zweite Ausführungsform der Erfindung im geschlossenen Zustand, wobei
- Fig. 5a: eine Draufsicht,
- Fig. 5b: eine Seitenansicht und
- Fig. 5c: eine Schnittdarstellung zeigen.

- Fig. 6: zeigt die zweite Ausführungsform der Erfindung im betätigten Zustand, wobei
- Fig. 6a: eine Draufsicht,
- Fig. 6b: eine Seitenansicht und
- Fig. 6c: eine Schnittdarstellung zeigen.

- Fig. 7: zeigt die zweite Ausführungsform der Erfindung im geöffneten Zustand, wobei
- Fig. 7a: eine Draufsicht,
- Fig. 7b: eine Seitenansicht und
- Fig. 7c: eine Schnittdarstellung zeigen.

- Fig. 8: zeigt eine dritte Ausführungsform der Erfindung in einer perspektivischen Ansicht, wobei
- Fig. 8a: einen Zustand vor dem Zusammenstecken und
- Fig. 8b: den zusammengesteckten Zustand zeigen.

- Fig. 9: zeigt die dritte Ausführungsform der Erfindung im zusammengesteckten Zustand, wobei
- Fig. 9a: eine Schnittansicht und

- Fig. 9b: eine Draufsicht zeigen.

- Fig. 10: zeigt die dritte Ausführungsform der Erfindung im zusammengesteckten Zustand nach einer Öffnungsdrehung um 90 Grad, wobei
- Fig. 10a: eine Schnittansicht und
- Fig. 10b: eine Draufsicht zeigen.

Die erste Ausführungsform der Erfindung wird an Hand der Figuren 1 bis 3 erläutert. In einem Stecker 1 sind ein Steckermagnet 5 und zwei Magnetleitbleche 6a, 6b angeordnet. In der zu dem Stecker 1 passenden Steckeraufnahme 2 ist ein Kipphebel 3 als Öffnungsvorrichtung vorgesehen. In dem Kipphebel 3 sind ein Magnet 4 und zwei Magnetleitbleche 7a, b angeordnet. Der Kipphebel 3 sitzt mit seiner Drehachse 8 in dem Lager 9 der Steckeraufnahme 2.

Am Stecker ist eine Gurtaufnahme 20 und an der Steckeraufnahme ist eine verstellbare Gurtaufnahme 21 vorgesehen.

Aus Fig. 1 ist entnehmbar, daß sich im geschlossenen Zustand, d. h. wenn der Stecker in der Steckeraufnahme steckt, zwei ungleichnamige, d. h. zwei sich anziehende Magnetpole gegenüberstehen. Der Abstand zwischen den Polen der zwei Magnetleitblechpaare 6a,b und 7a,b beträgt 2/10 mm. Der Abstand ist möglichst klein zu wählen, wobei zu beachten ist, daß die Pole sich nicht berühren, damit keine Reibung entsteht, da eine solche Reibung die weiche Öffnungshaptik beeinträchtigen würde. Zum Öffnen der Magnetsteckschnalle wird der Kipphebel 3 von Hand aufgekippt, so daß sich zwei gleichnamige Pole gegenüber stehen, wie aus Fig. 2a entnehmbar ist. Dadurch entsteht eine Abstoßung, die die Öffnungshaptik positiv beeinflußt. Darunter ist zu verstehen, daß beim Öffnen von Hand der Mensch das Gefühl erhält, daß sich der Stecker 1 leicht aus der Steckeraufnahme löst.

Die Fig. 4 zeigt eine Explosionsdarstellung einer modifizierten ersten Ausführungsform der Erfindung. Der Unterschied zu der Ausführungsform nach Fig. 1 bis 3 besteht darin, daß keine Magnetleitbleche verwendet werden, sondern ein monolitischer Magnet 10 mit konkav ausgebildeter Stirnseite und ein ferromagnetischer Anker 11 mit einer konvex ausgebildeten Stirnseite. Da in dieser Ausführungsform beim Öffnen keine Abstoßung von Magnetpolen eintritt, sind im oberen Randbereich der Steckeraufnahme zwei Bügelfedern 12a/b angeordnet, die beim Einstecken des Steckers vorgespannt werden und beim Kippen des Kipphebels 3 die Trennung von Magnet und Anker unterstützen, so daß auch hier eine angenehme Haptik entsteht. Die die Bügelfedern sind jedoch nicht zwingend erforderlich, denn die gewünschte Haptik wird auch erreicht, wenn der Kipphebels 3 weit genug geschwenkt wird, damit die Anziehungskraft sehr klein oder gleich Null wird.

Eine zweite Ausführungsform der Erfindung ist in den Figuren 5 bis 7 gezeigt, wobei die Verschiebung von Magnet und Anker linear erfolgt, was aus der Fig. 5 c erkennbar wird. Die Öffnungsvorrichtung ist bei dieser Ausführungsform ein Stö-βel 13, der mit dem Daumen eingedrückt wird. An dem Stößel sind ein ferromagnetischer Anker 14a und ein Magnet 14b angeordnet. Diesem Anker-MagnetPaar steht ein Magnet-Anker-Paar 15a, 15b im Stecker anziehend gegenüber. Wenn, wie in Fig. 6 c gezeigt, der Stößel eingedrückt ist, stehen sich analog zur Fig. 2a ebenfalls die Magnetpole 14b, 15b abstoßend gegenüber. Dadurch wird der Stecker mittels der Magnetkraft aus der Steckeraufnahme herausgedrückt, wie in Fig. 7c gezeigt.

Die Figuren 8 und 9 zeigen eine dritte Ausführungsform der Erfindung, bei der die Verschiebung von Magnet und Anker durch eine Drehung erfolgt. Die Fig. 8a zeigt einen kreiszylinderförmigen Stecker 1, der in eine Steckeraufnahme 2 steckbar, die eine zum Stecker passende Aufnahmeöffnung aufweist. Am Steckerkopf ist ein stabförmiger ferromagnetischer Anker 11 und am Boden der Aufnahmeöffnung der Steckeraufnahme 2 ist ein stabförmiger Magnet 10 angeordnet. Wenn der Stecker in der in Fig. 8a gezeigten Position eingesteckt wird, so liegen Magnet und Anker parallel zueinander, wie aus Fig. 9a ersichtlich ist, und ziehen sich somit an. Wenn der Stecker um 90 Grad gedreht wird, stehen auch der Anker und der Magnet im Winkel von 90 Grad, wie in Fig. 10 a erkennbar ist. In dieser Stellung ist die Magnetkraft, die auf den Anker wirkt, stark geschwächt, so daß der Stecker leicht herausgezogen werden kann.

In allen Ausführungsbeispielen sind an Stecker bzw. Steckeraufnahme Gurtaufnahmen 20 bzw 21 mit oder ohne Längenverstellbarkeit vorgesehen. Dadurch soll die Erfindung aber nicht auf diese Ausführungsbeispiele begrenzt bleiben. Auch andere, nicht gezeichnete Befestigungsmöglichkeiten auf einer Seite wie Verrastungen oder Verschweißungen z.B. mit einer Tasche fallen in den Schutzbereich dieser Erfindung.

Aus den verschiedenen Ausführungsformen wird deutlich, daß die technische Lehre der Erfindung vielfältig variiert werden kann, ohne das der Fachmann dabei erfinderisch tätig werden muß. Folgende Merkmale sind beim Bau der Erfindung erforderlich: Der Magnet und der Anker müssen so ausgebildet sein, daß die erforderliche Haltekraft der Magnetsteckschnalle erreicht wird. Magnet und Anker, wobei der Anker auch ein Magnet sein kann, werden beim Schließen stirnseitig zusammengeführt. Zum Öffnen werden Magnet und Anker so zueinander verschoben, daß die Haltekraft zwischen Magnet und Anker geschwächt oder aufgehoben wird. Werden bei einem nicht beanspruchten Fall Stecker und Steckeraufname direkt gegeneinander verschoben, muß die Führung zwischen Stecker und Steckeraufnahme so fachmännisch ausgebildet sein, dass die Verschiebung von Stecker zu Steckeraufnahme sowohl in Richtung y zur Abschwächung der Anziehung von Magnet und Anker in Richtung zugelassen ist wie die Trennung von Stecker und Steckeraufnahme in Richtung x. Dabei müssen insbesondere bei verpolbaren Magnetsystem die entstehenden Scherkräfte von abstoßenden Magnete von der gegenseitigen Führung aufgefangen werden.

Wird der Anker über die erfindungsgemässe Öffnungsvorrichtung in Richtung y verschoben, muß der Stecker in der Steckeraufnahme so fachmännisch geführt sein, dass ein Ausweichen in Richtung y nicht möglich ist.

Bei magnetischer Umpolung entsteht sogar eine Auswerfkraft, die den Stecker herausdrückt. Diese Auswerfkraft kann auch durch eine vorgespannte mechanische Feder erzielt werden. In diesem Fall ist die Feder fachmännisch so zu dimensionieren, daß sie durch die Magnetkraft vorgespannt wird, wenn die Magnetsteckschnalle zusammengesteckt wird. Zur Verbesserung der Haptik ist für eine geeignete Lagerung der Öffnungsvorrichtung zu sorgen, d. h. die Öffnungsvorrichtung muß sich leicht bewegen lassen und den Magneten immer in einem möglichst geringen Abstand vom Anker halten.

## Patentansprüche

1. Magnetsteckschnalle mit einem Stecker (1) und einer Steckeraufnahme (2), wobei
- an dem Stecker (1) und an der Steckeraufnahme (2) eine Befestigungsvorrichtung zum Befestigen eines Gurtbandes vorgesehen ist,
- der Stecker (1) so ausgebildet ist, daß er in die Steckeraufnahme (2) steckbar ist,
- am Stecker (1) wenigstens ein ferromagnetischer Anker und an der Steckeraufnahme (2) wenigstens ein Magnet vorgesehen sind, wobei im angezogenen Zustand sich Magnet und Anker in einer Magnet-Anker-Ebene gegenüber liegen und eine magnetische Anzugskraft F anliegt, die der erforderlichen Haltekraft des Steckers in der Steckeraufnahme (2) entspricht,
**dadurch gekennzeichnet,**
**dass** eine Öffnungsvorrichtung (3) vorgesehen ist, die den Anker in der Magnet-Anker-Ebene relativ zu dem Magneten so weit verschiebt, bis die magnetische Anzugskraft F ausreichend klein ist, um die Magnetsteckschnalle zu öffnen, wobei das Entfernen des Ankers in einer Richtung y erfolgt, die nicht identisch und nicht entgegengesetzt ist mit einer Richtung x, in der der Anker beim Schließen durch die Magnetkraft auf den Magneten gezogen wird.

2. Magnetsteckschnalle nach Anspruch 1, **dadurch gekennzeichnet, daß** im Stecker und in der Steckeraufnahme je ein Magnetpol vorgesehen ist, der so angeordnet ist, dass er im geschlossenen Zustand der Magnetsteckschnalle jeweils einem ferromagnetischen Ankern anziehend gegenüber steht, und der so polarisiert ist, dass beim Betätigen der Öffnungsvorrichtung sich die Magnetpole abstoßend gegenüber stehen.

3. Magnetsteckschnalle nach Anspruch 1, **dadurch gekennzeichnet, daß** im Stecker und in der Steckeraufnahme je zwei Magnetpole vorgesehen sind, die sich im geschlossenen Zustand der Magnetsteckschnalle paarweise anziehend gegenüber stehen und beim Betätigen der Öffnungsvorrichtung wenigstens ein Magnetpaar sich abstoßend gegenüber steht.

4. Magnetsteckschnalle nach Anspruch 1 bis 3, **dadurch gekennzeichnet, daß** Magnet und Anker so dimensioniert, angeordnet und gelagert sind, daß sich beim Einstecken des Stecker (1) in die Steckeraufnahme (2) Magnet und Anker weitgehend selbsttätig in die Magnet-Anker-Ebene ausrichten.

5. Magnetsteckschnalle nach Anspruch 1 oder 2, **dadurch gekennzeichnet, daß** an der Öffnungsvorrichtung eine Rückstellfeder angeordnet ist, die nach dem Öffnen der Magnetsteckschnalle die Öffnungsvorrichtung in die Ausgangsstellung zurückstellt.

6. Magnetsteckschnalle nach Anspruch 1, **dadurch gekennzeichnet, daß** die Öffnungsvorrichtung so ausgebildet ist, daß die Verschiebung des Ankers in der Magnet-Anker-Ebene relativ zum Magneten so erfolgt, daß sich die anziehenden Flächen nicht berühren.

7. Magnetsteckschnalle nach Anspruch 1, **dadurch gekennzeichnet, daß** die sich anziehenden Flächen von Magnet und Anker in einer Richtung gebogen sind.

8. Magnetsteckschnalle nach Anspruch 6, **dadurch gekennzeichnet, daß** die sich anziehenden Flächen einen Kreisbogenabschnitt bilden.

## Claims

1. Magnetic quick-release buckle having a plug (1) and a socket (2), wherein
- a fastening device for fastening a strap is provided on the plug (1) and on the socket (2),
- the plug (1) is configured such that it can be plugged into the socket (2),
- at least one ferromagnetic armature is provided on the plug (1) and at least one magnet is provided on the socket (2), wherein, in the attracted state, the magnet and armature are located opposite one another in a magnet/armature plane and there is a magnetic force of attraction (F) present corresponding to the necessary retaining force of the plug in the socket (2),
**characterized in that**
an opening device (3) is provided displacing the armature relative to the magnet in the magnet/armature plane until the magnetic force of attraction (F) is sufficiently small for the magnetic quick-release buckle to be opened, wherein the armature is removed in a direction y which is not identical to, and does not run counter to, a direction x, in which the armature is pulled onto the magnet by the magnetic force during the closing operation.

2. Magnetic quick-release buckle according to Claim 1, **characterized by** the provision, in the plug and in the socket, of a respective magnet pole, which is arranged such that, in the closed state of the magnetic quick-release buckle, it is located attractively opposite a ferromagnetic armature, and is polarized such that, when the opening device is actuated, the magnet poles are located opposite one another with repelling action.

3. Magnetic quick-release buckle according to Claim 1, **characterized by** the provision, in the plug and in the socket, of in each case two magnet poles, which, in the closed state of the magnetic quick-release buckle, are located attractively opposite one another in pairs, and, when the opening device is actuated, the magnets of at least one pair of magnets are located opposite one another with repelling action.

4. Magnetic quick-release buckle according to Claims 1 to 3, **characterized in that** magnet and armature are dimensioned, arranged and mounted such that, when the plug (1) is inserted into the socket (2), the magnet and armature align themselves largely automatically in the magnet/armature plane.

5. Magnetic quick-release buckle according to Claim 1 or 2, **characterized by** the arrangement, on the opening device a restoring spring is arranged which, once the magnetic-release buckle has been opened, restores the opening device into the starting position.

6. Magnetic quick-release buckle according to Claim 1 **characterized in that** the opening device is configured such that the armature is displaced relative to the magnet in the magnet/armature plane such that the attracting surfaces do not come into contact with one another.

7. Magnetic quick-release buckle according to Claim 1 **characterized in that** attracting surfaces of magnet and armature are curved in one direction.

8. Magnetic quick-release buckle according to Claim 6 **characterized in that** attracting surfaces form a segment of an arc of a circle.

## Revendications

1. Boucle à enfichage magnétique comprenant une fiche (1) et un logement de fiche (2),
- un dispositif de fixation destiné à fixer une sangle de ceinture se trouvant au niveau de la fiche (1) et au niveau du logement de fiche (2),
- la fiche (1) étant configurée de telle sorte qu'elle peut être enfichée dans le logement de fiche (2),
- au moins un induit ferromagnétique se trouvant sur la fiche (1) et au moins un aimant sur le logement de fiche (2), à l'état enfilé l'aimant et l'induit se trouvant en vis-à-vis dans un plan aimant-induit et une force d'attraction magnétique F étant appliquée, laquelle correspond à la force de maintien nécessaire de la fiche (1) dans le logement de fiche (2),
**caractérisée en ce**
**qu'**un dispositif d'ouverture (3) est prévu, lequel décale l'induit par rapport à l'aimant dans le plan aimant-induit suffisamment loin jusqu'à ce que la force d'attraction F soit suffisamment faible pour ouvrir la boucle à enfichage magnétique, l'éloignement de l'induit s'effectuant dans une direction y qui n'est pas identique et pas opposée à une direction x dans laquelle l'induit est attiré sur l'aimant par la force magnétique lors de la fermeture.

2. Boucle à enfichage magnétique selon la revendication 1, **caractérisée en ce qu'**un pôle magnétique est respectivement présent dans la fiche et dans le logement de fiche, lequel est disposé de telle sorte que dans l'état fermé de la boucle à enfichage magnétique, il se trouve respectivement en vis-à-vis d'un induit magnétique en l'attirant et lequel est polarisé de telle sorte que lors de l'actionnement du dispositif d'ouverture, les pôles magnétiques se trouvent en vis-à-vis en répulsion.

3. Boucle à enfichage magnétique selon la revendication 1, **caractérisée en ce que** deux pôles magnétiques sont respectivement présents dans la fiche et dans le logement de fiche, lesquels sont disposés en vis-à-vis en attraction par paire dans l'état fermé de la boucle à enfichage magnétique et lors de l'actionnement du dispositif d'ouverture, au moins une paire se trouve en vis-à-vis en répulsion.

4. Boucle à enfichage magnétique selon l'une des revendications 1 à 3, **caractérisée en ce que** l'aimant et l'induit sont dimensionnés, disposés et supportés de telle sorte que lors de l'enfichage de la fiche (1) dans le logement de fiche (2), l'aimant et l'induit s'orientent en grande partie automatiquement dans le plan aimant-induit.

5. Boucle à enfichage magnétique selon la revendication 1 ou 2, **caractérisée en ce qu'**un ressort de rappel est disposé au niveau du dispositif d'ouverture, lequel ramène le dispositif d'ouverture dans la position initiale après l'ouverture de la boucle à enfichage magnétique.

6. Boucle à enfichage magnétique selon la revendication 1, **caractérisée en ce que** le dispositif d'ouverture est configuré de telle sorte que le décalage de l'induit dans le plan aimant-induit par rapport à l'aimant s'effectue de telle sorte que les surfaces qui s'attirent ne se touchent pas.

7. Boucle à enfichage magnétique selon la revendication 1, **caractérisée en ce que** les surfaces qui s'attirent de l'aimant et de l'induit sont courbées dans une direction.

8. Boucle à enfichage magnétique selon la revendication 6, **caractérisée en ce que** les surfaces qui s'attirent forment une portion en arc de cercle.
